# EUROPÄISCHE PATENTSCHRIFT

(11) **EP 2 342 441 B1**
(45) Veröffentlichungstag und Bekanntmachung des Hinweises auf die Patenterteilung: **14.11.2018**
(21) Anmeldenummer: 09778534.9
(22) Anmeldetag: 15.09.2009
(51) Int. Cl.: F02F 3/22

(54) **KÜHLKANALKOLBEN EINER BRENNKRAFTMASCHINE MIT EINEM VERSCHLUSSELEMENT, DAS DEN KÜHLKANAL VERSCHLIESST**
INTERNAL COMBUSTION ENGINE PISTON WITH COOLING CHANNEL SAID PISTON COMPRISING A SEALING ELEMENT SEALING THE COOLING CHANNEL
PISTON AVEC CANAL DE REFROIDISSEMENT POUR UN MOTEUR À COMBUSTION INTERNE, AVEC UN ÉLÉMENT DE FERMETURE QUI FERME LE CANAL DE REFROIDISSEMENT

(30) Priorität: 04.11.2008 DE 102008055848
(43) Veröffentlichungstag der Anmeldung: 13.07.2011
(73) Patentinhaber: KS Kolbenschmidt GmbH, 74172 Neckarsulm (DE)
(72) Erfinder: ALLIG, Franz-Peter, 63856 Bessenbach (DE); KÖHLER, Wolfgang, 74252 Massenbachhausen (DE); LAQUA, Matthias, 74206 Bad Wimpfen (DE)
(74) Vertreter: Greif, Thomas
(86) Internationale Anmeldenummer: PCT/EP2009/006671
(87) Internationale Veröffentlichungsnummer: WO 2010/051878

(56) Entgegenhaltungen:
- WO-A-2007/143968
- DE-A1- 4 221 240
- DE-A1- 10 326 456
- DE-A1- 10 346 819
- DE-A1- 10 346 822
- DE-A1-102005 037 175
- DE-A1-102006 045 728
- DE-A1-102008 011 922
- DE-C1- 10 013 395

## Beschreibung

Die Erfindung betrifft einen Kühlkanalkolben, der einen hinter einem Ringfeld liegenden radial umlaufenden Kühlkanal aufweist, wobei der Kühlkanalkolben aus einem Stahlwerkstoff geschmiedet und der Kühlkanal mittels spanabhebender Bearbeitung zwischen einem Oberteil unterhalb der Ringfeldes und einem Unterteil oberhalb von Kolbennaben und Kolbenschäften eingebracht ist, wobei sich der Kühlkanal hinter dem Ringfeld in Richtung einer Oberseite des Oberteils erstreckt, gemäß den Merkmalen des Oberbegriffes des Patentanspruches 1.

Ein gattungsgemäßer Kühlkanalkolben und ein Verfahren zu seiner Herstellung ist aus der DE 100 13 395 C1 bekannt. Bei diesem Kühlkanalkolben wird ein Kolbenrohling aus einem Stahlwerkstoff geschmiedet, wobei das Schmiedeverfahren den Vorteil hat, dass ein Materialgefüge mit besonders hohen Festigkeitseigenschaften entsteht. Dies ist erforderlich, um die Festigkeitsanforderungen beim Einsatz von Kühlkanalkolben in modernen Brennkraftmaschinen zu erfüllen. Diese Festigkeitsanforderungen resultieren insbesondere aus den immer weiter steigenden Verbrennungsdrücken und Verbrennungstemperaturen sowie Einspritzdrücken des Kraftstoffes in den Zylinderraum der Brennkraftmaschine.

Nachdem der Kolbenrohling geschmiedet worden ist und dabei schon Kolbenschäfte und Kolbennaben mit geschmiedet worden sind, wird zwischen einem Oberteil und einem Unterteil des Kolbens mittels spanabhebender Bearbeitung in mehreren Schritten der Kühlkanal eingestochen. Bei dem Verfahren der DE 100 13 395 C1 ist es von besonderem Vorteil, dass der Kühlkanal auf eine bestimmte Art und Weise eingestochen wird, sodass sich der Kühlkanal hinter dem Ringfeld in Richtung einer Oberseite des Oberteiles des Kühlkanalkolbens erstreckt, um einerseits das Volumen des Kühlkanales zu vergrößern, andererseits die Bauhöhe des gesamten Kolbens möglichst gering zu halten. Um die Funktion des Kühlkanales, nämlich die Zirkulation von einem Kühlmedium wie Motoröl in dem Kühlkanal zu realisieren, ist es noch erforderlich, dass der Kühlkanal von einem Verschlusselement verschlossen wird. Aufgrund des Designs des Kühlkanalkolbens der DE 100 13 395 C1 ist es nur möglich, das Verschlusselement in einer Ebene parallel zu einer Ebene der Oberfläche des Kolbenbodens zu verschließen. Das allerdings bedeutet, dass der radial eingestochene Spalt zwischen dem Unterteil und dem Oberteil des Kühlkanalkolbens verbleibt und eine Schwächung des Kolbens im Betrieb im Zylinderraum der Brennkraftmaschine schwächt.

Der Erfindung liegt daher die Aufgabe zugrunde, einen Kühlkanalkolben bereitzustellen, der gegenüber dem Kühlkanalkolben aus dem Stand der Technik verbessert ist, der insbesondere die erforderlichen Festigkeitsanforderungen während seines Betriebes im Zylinderraum der Brennkraftmaschine erfüllt.

Diese Aufgabe ist durch die Merkmale des Patentanspruches 1 gelöst.

Zur Lösung dieser Aufgabe ist vorgesehen, dass der Kühlkanalkolben oberhalb seiner Kolbennaben und Kolbenschäfte einen nach außen weisenden Abstützungsbereich aufweist, wobei zwischen der Unterkante des Ringfeldes und dem Abstützungsbereich (in Richtung der Kolbenhubachse betrachtet) ein Verschlusselement angeordnet und befestigt ist, welches den Kühlkanal nach seiner Herstellung verschließt. Damit wird einerseits ein großes effektives Kühlkanalvolumen realisiert (insbesondere dann, wenn der Kühlkanal mittels des Verfahrens gemäß der DE 100 13 395 C1 eingebracht worden ist) und andererseits die erforderliche Festigkeit erzielt, da sich aufgrund der Anordnung des Verschlusselementes das Oberteil des Kühlkanalkolbens, welches infolge der Verbrennungsdrücke besonders beansprucht ist, über das Verschlusselement auf den Kolbenschäften abstützen kann. Zu diesem Zweck ist das Verschlusselement parallel zu der Kolbenhubachse (und nicht quer, wie bei der DE 100 13 395 C1) ausgerichtet. Auch DE102005037175, DE10346822 und DE102006045728 offenbaren Kühlkanalkolben, bei denen die Kühlkanäle mittels eines Verschlusselements abgedeckt sind.

In Weiterbildung der Erfindung besteht das Verschlusselement aus einem hitzebeständigen Kunststoff, insbesondere auf Silikonbasis. Das Verschlusselement, entweder auf Kunststoff- oder Stahlwerkstoff-Basis kann ein- oder mehrteilig ausgebildet sein. Dies führt zu einer besonders hohen Steifigkeit und einfachen Montage. Ein Verschlusselement aus einem wärmeresistenten Kunststoff hat darüber hinaus den Vorteil, dass infolge der Stabilität des Kunststoffes nicht nur ein einmaliger Verschluss möglich ist, sondern nach einer gewissen Betriebsdauer des Kolbens und seinem Ausbau aus der Brennkraftmaschine der Kunststoff-Verschlussring entfernt werden kann, um den Kühlkanal zu inspizieren. Danach kann der Kühlkanal von einem neuen Verschlusselement oder schon mit dem bisher verwendeten Verschlusselement erneut verschlossen werden, wobei letztgenannt Möglichkeit in vorteilhafter Weise eine Kostenreduzierung mit sich bringt.

In Weiterbildung der Erfindung ist das Verschlusselement lösbar oder unlösbar mit der Unterkante des Ringfeldes und/oder mit dem Abstützungsbereich verbunden. Diese lösbare Verbindung hat den Vorteil, dass das Verschlusselement entfernt und der Kühlkanal mit dem gleichen oder einem anderen Verschlusselement erneut verschlossen werden kann. Die unlösbare Verbindung hat darüber hinaus den Vorteil, dass die Steifigkeit verbessert wird, da sich der beanspruchte Kolbenboden auf den Kolbenschäften im Betrieb abstützen kann. Die unlösbare Verbindung kann punktuell, in Teilbereichen radial umlaufend oder vollumfänglich erfolgen. Von besonderem Vorteil ist die unlösbare Verbindung des Verschlusselementes mit seinen Oberkanten in Richtung des Ringfeldes sowie in Richtung des Abstützungsbereiches und dabei weiterhin von Vorteil in ihrem gesamten radialen Umlauf. Die unlösbare Verbindung kann bei einem Verschlusselement aus einem Metallwerkstoff z. B. durch Verlöten oder Verschweißen erfolgen, wobei ein Verschlusselement aus einem Kunststoff verklebt werden kann. Verkleben ist auch bei einem Verschlusselement aus einem Metallwerkstoff zum Verlöten oder Verschweißen eine vorteilhafte Alternative. Alternativ dazu ist es denkbar, dass das Verschlusselement durch eine Klemmung lösbar mit der Unterkante des Ringfeldes und dem Abstützungsbereich verbunden wird, wobei in besonders vorteilhafter Weise das Verschlusselement an seiner Ober- und/oder Unterkante zumindest einen Absatz aufweist, wobei der Abstützungsbereich ebenfalls einen den zumindest einen Absatz des Verschlusselementes entsprechenden Absatz aufweist. Der jeweilige Absatz kann auch mehrstufig ausgeführt sein, sodass das Verschlusselement z. B. mittels einer Feder-Nut-Verbindung an der Unterkante des Ringfeldes und/oder dem Abstützungsbereich lösbar befestigt wird.

In Weiterbildung der Erfindung ist vorgesehen, dass das Verschlusselement zumindest eine Öffnung, in besonderes vorteilhafter Weise in radialem Umfang verteilt mehrere Öffnungen aufweist. Dabei ist die Öffnung bzw. sind die Öffnungen so gewählt, dass von dem zirkulierenden Motoröl ein gewisser Anteil aus dem Kühlkanal austritt, der als Schmierung für den Kolbenschaft an der Zylinderinnenwand der Brennkraftmaschine dient. Zu diesem Zweck ist die zumindest eine Öffnung bzw. sind die mehreren Öffnungen in einem Bereich in dem Verschlusselement oberhalb der Kolbenschäfte des Kühlkanalkolbens vorgesehen. In Weiterbildung der Erfindung ist zwischen dem Kühlkanal und einem Kolbeninnenbereich des Kühlkanalkolbens zumindest eine Querverbindung vorgesehen. Über diese zumindest eine Querverbindung, in besonders vorteilhafter Weise aufgrund mehrerer Querverbindungen, ist es möglich, dass das Motoröl, welches in den Kolbeninnenbereich eingespritzt wird, über die zumindest eine Querverbindung in den Kühlkanal eindringt, dort zirkuliert und die zumindest weitere Querverbindung wieder austritt und dabei Wärme abführt, um den Kolbenboden zu kühlen.

Ein Ausführungsbeispiel der Erfindung ist anhand von verschiedenen Schnitten eines Kühlkanalkolbens im Folgenden erläutert und anhand der Figuren 1 bis 3 dargestellt.

In Figuren 1 bis 3 ist mit 1 ein Kühlkanalkolben bezeichnet, der einteilig aus einem Stahlwerkstoff ausgebildet ist und ein Oberteil 2 mit einem Ringfeld 3 aufweist. An der Oberseite des Oberteiles 2 ist eine Brennraummulde 4 vorhanden, muss aber nicht vorhanden sein. Mit 5 ist ein Kolbeninnenbereich bezeichnet, wobei ein Kühlkanal sich radial umlaufend hinter dem Ringfeld 3 und dem Kolbeninnenbereich 5 erstreckt.

Weiterhin weist der Kühlkanalkolben 1 ein Unterteil 7 auf, das Kolbennaben 8 mit Bolzenbohrungen 9 und Kolbenschäfte 10 umfasst. Bei dem in den Figuren 1 bis 3 dargestellten Kühlkanalkolben 1 sind die Kolbenschäfte 10 radial umlaufend nur in Teilbereichen vorhanden, während die Kolbennaben 8 gegenüber dem äußeren Durchmesser des Kühlkanalkolbens 1 zurückgesetzt sind. Die Erfindung ist jedoch nicht auf Bauarten von Kolben beschränkt, bei denen die Kolbenschäfte 10 radial umlaufend zylinderförmig ausgebildet sind und den Außenbereich des Unterteiles 7 bilden.

Es ist möglich, dass im Bereich der Kolbennaben 8 mindest eine Zulauföffnung 11 in Richtung des Kühlkanales 6, genauso wie eine Ablauföffnung 12, für das Motoröl, welches in den Kühlkanal 6 eingespritzt werden soll, vorhanden ist. Alternativ oder ergänzend zu den Öffnungen 11, 12 kann auch zumindest eine Querverbindung 13, vorzugsweise zwei Querverbindungen (einmal Ablauf und einmal Zulauf für das Motoröl) zwischen dem Kolbeninnenbereich 5 und dem Kühlkanal 6 vorhanden sein.

Mit AB ist der nach außen weisende Abstützungsbereich für eine Verschlusselement 14 bezeichnet, wobei der Abstützungsbereich AB oberhalb der Kolbennaben 8 (Figur 1) bzw. oberhalb der Kolbenschäfte 10 (Figur 3) vorgesehen ist. In erfindungsgemäßer Weise ist das vorzugsweise in seinem Querschnitt rechteckförmige und länglich ausgebildete Verschlusselement 14 parallel zu der Kolbenhubachse ausgerichtet und zwischen der Unterkante des Ringfeldes 3 und der Oberkante des Abstützungsbereiches in AB angeordnet und befestigt. Bei dem Ausführungsbeispiel des Kühlkanalkolbens 1, der in den Figuren 1 bis 3 gezeigt ist, ist das Verschlusselement 14 zumindest zweiteilig ausgeführt, damit es in dem Bereich zwischen Ringfeld 3 und Abstützungsbereich AB angeordnet und befestigt werden kann.

Während in einer ersten Alternative das Verschlusselement 14 unlösbar mit dem Abstützungsbereich AB und/oder der Unterkante des Ringfeldes 3 z. B. durch Verlöten, Verschweißen oder Verkleben oder dergleichen verbunden werden kann, zeigt in einer weiteren Alternative das Ausführungsbeispiel, dass das Verschlusselement 14 durch einen Klemmsitz an dem Kühlkanalkolben 1 angeordnet und befestigt wird. Hierzu weist das Verschlusselement 14 an seiner Ober- und Unterkante einen einstufigen Absatz auf, wobei der Abstützungsbereich AB ebenfalls einen zu den Absätzen des Verschlusselementes 14 entsprechenden Absatz aufweist. Auch mehrstufige Absätze oder Feder-Nut-Verbindungen zwischen Verschlusselement 14 und Unterkante Rindfeld 3 einerseits bzw. Oberkante Abstützungsbereich AB andererseits sind denkbar.

Analog zu den Ausgestaltungen des Kühlkanalkolbens 1, wie er in den Figuren 1 bis 3 gezeigt und dort beschrieben ist, zeigen die Figuren 4 und 5 weitere konstruktive Details beziehungsweise die Durchführung des Verfahrens zum Einbringen des Kühlkanales 6 in das Oberteil 2 des Kühlkanalkolbens 1. Wie auch schon bei den Kühlkanalkolben 1 gemäß der Figuren 1 bis 3 wird dort, wo später das Verschlusselement 14 angeordnet und befestigt wird, ein radial umlaufender Einstich eingebracht, der sich erstreckt zwischen dem Abstützungsbereich AB und der umlaufenden Unterkante des Ringfeldes 3. Dazu wird ein Werkzeug W verwendet, das mit einem bogen- beziehungsweise sichelförmigen Meißel M ausgestattet ist. Dieser Meißel M des Werkzeuges W wird in den Einstich eingeführt und infolge einer Radialbewegung entweder des Werkzeuges W bei feststehendem Kühlkanalkolben 1 oder bei feststehendem Werkzeug W und Relativbewegung dazu des Kühlkanalkolbens 1 bewegt. Dadurch kann aufgrund der Radialbewegung entweder des Meißels M oder des Kühlkanalkolbens 1 der Kühlkanal 1 schrittweise eingebracht werden, wobei der Querschnitt des eingebrachten Kühlkanales 6, die in Figur 4 gezeigte Querschnittsform aufweist, die in etwa eine Nierenform ist. Der Vorteil des dargestellten Querschnittes des Kühlkanales 1, der in etwa nierenförmig ist, ist eine bessere Spannungsverteilung in dem Oberteil 2 des Kühlkanalkolbens 1 bei gleichzeitiger Herabsetzung des Gewichtes des gesamten Kühlkanalkolbens 1. Die bessere Spannungsverteilung ergibt sich infolge der größeren Radien des Querschnittes des Kühlkanales 6, der aus dem bogen- beziehungsweise sichelförmigen Meißel M resultiert.

In Figur 5 sind verschiedene Ansichten des fertig bearbeiteten Kühlkanalkolbens 1 gezeigt, wobei erkennbar ist, dass der fertig eingebrachte Kühlkanal 6 in das Oberteil 2 mit dem Verschlusselement 14 verschlossen wird. Dieses Verschlusselement 14 stützt sich, wie schon bei den Ausführungsbeispielen gemäß der Figuren 1 bis 3, zwischen dem Abstützungsbereich AB oberhalb der Kolbenschäfte 10 und der radial umlaufenden Unterkante des Ringfeldes 2 ab. Außerdem sind sternförmig mehrere Querverbindungen 13 zwischen dem Kolbeninnenbereich 5 und dem Kühlkanal 6 vorhanden.

Die in den Figuren 4 und 5 gezeigten Bemaßungen beziehen sich auf die Einheit "Millimeter".

### Bezugszeichenliste

- 1.: Kühlkanalkolben
- 2.: Oberteil
- 3.: Ringfeld
- 4.: Brennraummulde
- 5.: Kolbeninnenbereich
- 6.: Kühlkanal
- 7.: Unterteil
- 8.: Kolbennaben
- 9.: Bolzenbohrung
- 10.: Kolbenschäfte
- 11.: Zulauföffnung
- 12.: Ablauföffnung
- 13.: Querverbindung
- 14.: Verschlusselement

- AB: Abstützungsbereich

## Patentansprüche

1. Kühlkanalkolben (1), der einen hinter einem Ringfeld (3) liegenden radial umlaufenden Kühlkanal (6) aufweist, wobei der Kühlkanalkolben (1) aus einem Stahlwerkstoff geschmiedet und der Kühlkanal (6) mittels spanabhebender Bearbeitung zwischen einem Oberteil (2) unterhalb des Ringfeldes (3) und einem Unterteil (7) oberhalb von Kobennaben(9) und Kolbenschäften (10) eingebracht ist, wobei sich der Kühlkanal (6) hinter dem Ringfeld (3) In Richtung einer Oberseite des Obertelles (2) erstreckt, wobei der Kühlkanalkolben (1) oberhalb seiner Kolbennaben (9) und Kolbenschäfte (10) einen nach außen weisenden Abstützungsbereich (AB) aufweist, **dadurch gekennzeichnet, dass** zwischen der Unterkante des Ringfeldes (3) und dem Abstützungsbereich (AB) ein parallel zu der Kolbenhubachse ausgerichtetes Verschlusselement (14) angeordnet und befestigt ist, welches den Kühlkanal (6) nach seiner Herstellung verschließt.

2. Kühlkanalkolben (1) nach Anspruch 1, **dadurch gakennzeichnet, dass** das Varschlusselement (14) aus einem hitzebeständigen Kunststoff besteht.

3. Kühlkanalkolben (1) nach Anspruch 2 oder 3, **dadurch gekennzeichnet, dass** das Verschlusselement (14) ein- oder mehrteilig ausgebildet ist.

4. Kühlkanalkolben (1) nach einem der Ansprüche 1 bis 3, **dadurch gekennzeichnet, dass** das Verschlusselement (14) an seiner Ober- und/oder Unterkante zumindest einen Absatz aufweist, wobei der Abstützungsbereich (AB) ebenfalls einen den zumindest einen Absatz des Verschlusselementes (14) entsprechenden Absatz aufweist.

5. Kühlkanalkolben (1) nach einem der vorhergehenden Ansprüche, **dadurch gekennzeichnet, dass** das Verschlusselement (14) lösbar oder unlösbar mit der Unterkante des Ringfeldes (3) und/oder mit dem Abstützungsbereich (AB) verbunden ist.

6. Kühlkanalkolben (1) nach einem der vorhergehenden Ansprüche, **dadurch gekennzeichnet, dass** das Verschlusselement (14) zumindest eine Öffnung, vorzugsweise mehrere Öffnungen, aufweist.

7. Kühlkanalkolben (1) nach einem der vorhergehenden Ansprüche, **dadurch gekennzeichnet, dass** zwischen dem Kühlkanal (6) und einem Kolbeninnenbereich (5) des Kühlkanalkolbens (1) zumindest eine Querverbindung (13) vorgesehen ist.

## Claims

1. Cooling channel piston (1) which has a radially circumferential cooling channel (6) located behind a ring field (3), the cooling channel piston (1) being forged from a steel material and the cooling channel (6) being worked in by machining between an upper part (2) below the ring field (3) and a lower part (7) above the piston bosses (9) and the piston skirts (10), the cooling channel (6) extending behind the ring field (3) in the direction of an upper face of the upper part (2), and the cooling channel piston (1) having above its piston bosses (9) and piston skirts (10) an outwardly oriented support region (AB), **characterized in that** a closing element (14), which is aligned parallel to the piston stroke axis and closes the cooling channel (6) after the production thereof, is arranged and fastened between the lower edge of the ring field (3) and the support region (AB).

2. Cooling channel piston (1) according to Claim 1, **characterized in that** the closing element (14) consists of a heat-resistant plastics material.

3. Cooling channel piston (1) according to Claim 1 or 2, **characterized in that** the closing element (14) has a unitary or multi-part configuration.

4. Cooling channel piston (1) according to any one of Claims 1 to 3, **characterized in that** the closing element (14) has at least one shoulder on its upper and/or lower edge, the support region (AB) likewise having a shoulder corresponding to the at least one shoulder of the closing element (14).

5. Cooling channel piston (1) according to any one of the preceding claims, **characterized in that** the closing element (14) is connected releasably or non-releasably to the lower edge of the ring field (3) and/or to the support region (AB).

6. Cooling channel piston (1) according to any one of the preceding claims, **characterized in that** the closing element (14) has at least one opening, preferably a plurality of openings.

7. Cooling channel piston (1) according to any one of the preceding claims, **characterized in that** at least one transverse connection (13) is provided between the cooling channel (6) and a piston inner region (5) of the cooling channel piston (1).

## Revendications

1. Piston à canal de refroidissement (1), lequel comprend un canal de refroidissement (6) radialement périphérique situé derrière une zone de segments (3), le piston à canal de refroidissement (1) étant forgé à partir d'un matériau à base d'acier et le canal de refroidissement (6) étant ménagé, au moyen d'un usinage par enlèvement de copeaux, entre une partie supérieure (2) en dessous de la zone de segments (3) et une partie inférieure (7) au-dessus de bossages de piston (9) et de jupes de piston (10), le canal de refroidissement (6) s'étendant derrière la zone de segments (3) en direction d'un côté supérieur de la partie supérieure (2), le piston à canal de refroidissement (1) comprenant, au-dessus de ses bossages de piston (9) et de ses jupes de piston (10), une région d'appui (AB) tournée vers l'extérieur, **caractérisé en ce qu'**un élément de fermeture (14) orienté parallèlement à l'axe de course de piston est disposé et fixé entre le bord inférieur de la zone de segments (3) et la région d'appui (AB), lequel élément de fermeture ferme le canal de refroidissement (6) après sa fabrication.

2. Piston à canal de refroidissement (1) selon la revendication 1, **caractérisé en ce que** l'élément de fermeture (14) est constitué d'une matière synthétique résistant à la chaleur.

3. Piston à canal de refroidissement (1) selon la revendication 1 ou 2, **caractérisé en ce que** l'élément de fermeture (14) est réalisé en une ou plusieurs parties.

4. Piston à canal de refroidissement (1) selon l'une quelconque des revendications 1 à 3, **caractérisé en ce que** l'élément de fermeture (14) comprend, sur son bord supérieur et/ou inférieur, au moins un épaulement, la région d'appui (AB) comprenant également un épaulement correspondant à l'au moins un épaulement de l'élément de fermeture (14).

5. Piston à canal de refroidissement (1) selon l'une quelconque des revendications précédentes, **caractérisé en ce que** l'élément de fermeture (14) est relié de manière amovible ou non amovible au bord inférieur de la zone de segments (3) et/ou à la région d'appui (AB).

6. Piston à canal de refroidissement (1) selon l'une quelconque des revendications précédentes, **caractérisé en ce que** l'élément de fermeture (14) comprend au moins une ouverture, de préférence plusieurs ouvertures.

7. Piston à canal de refroidissement (1) selon l'une quelconque des revendications précédentes, **caractérisé en ce qu'**au moins une liaison transversale (13) est prévue entre le canal de refroidissement (6) et une région interne de piston (5) du piston à canal de refroidissement (1).
